# EUROPÄISCHE PATENTSCHRIFT

(11) **EP 3 286 438 B1**
(45) Veröffentlichungstag und Bekanntmachung des Hinweises auf die Patenterteilung: **11.11.2020**
(21) Anmeldenummer: 16720730.7
(22) Anmeldetag: 14.04.2016
(51) Int. Cl.: F15B 20/00

(54) **SYSTEM ZUR REGELUNG DES DRUCKS AN EINEM ÜBERDRUCKBEHÄLTER MIT INERTGASATMOSPHÄRE**
SYSTEM FOR PRESSURE REGULATION AT A PRESSURIZED INERT GAS CONTAINER
SYSTÈME DE RÉGULATION DE LA PRESSION D'UN CONTENEUR DE GAZ INERTE PRESSURISÉ

(30) Priorität: 20.04.2015 DE 102015207121
(43) Veröffentlichungstag der Anmeldung: 28.02.2018
(73) Patentinhaber: RWE Power AG, 45141 Essen (DE)
(72) Erfinder: HOYER, Andreas, 50171 Kerpen (DE); HUTH, Frank, 52249 Eschweiler (DE); ELSEN, Frank Manuel, 50170 Kerpen (DE)
(74) Vertreter: Keenway Patentanwälte Neumann Heine Taruttis
(86) Internationale Anmeldenummer: PCT/EP2016/058211
(87) Internationale Veröffentlichungsnummer: WO 2016/169832

(56) Entgegenhaltungen:
- EP-A2- 1 637 953
- DE-A1- 4 429 401
- DE-U1- 9 310 932
- US-A1- 2002 007 727

## Beschreibung

Die Erfindung betrifft ein System zur Regelung des Drucks an einem Überdruckbehälter mit Inertgasatmosphäre.

Solche Überdruckbehälter müssen so ausgelegt sein, dass in diesen ein leichter Überdruck zur Aufrechterhaltung der Inertgasatmosphäre vorherrscht und etwaige Überdruckspitzen abgebaut werden, um ein Bersten des Behälters zu verhindern. Typische Überdruckbehälter mit Inertgasatmosphäre sind beispielsweise Röhrentrockner oder Wirbelschichttrockner zur Trocknung von Braunkohle. Insbesondere trockene Braunkohle hat eine signifikante Selbstentzündungsneigung, so dass eine Trocknung jedenfalls in einer Inertgasatmosphäre durchgeführt werden muss. Der Überdruck im Prozessraum des Behälters wird beispielsweise bei einem Wirbelschichttrockner beim Anfahren durch Einleiten von Stickstoff oder Wasserdampf oder während des Trocknungsbetriebs durch Verdampfen des in der Rohbraunkohle enthaltenen Wassers erreicht.

Sicherheitstechnisch ist es erforderlich, einen möglichen Druckanstieg über die Auslegungsgrenzen des Druckbehälters abzusichern sowie das Ansaugen von Umgebungsluft in den Wirbelschichttrockner beim Auftreten von Unterdruck zu verhindern.

Wirbelschichttrockner als Überdruckbehälter nach dem Stand der Technik sind üblicherweise mit Druckregelklappen versehen, wobei wenigstens eine Klappe mittels Federkraft in der geschlossenen Stellung gehalten wird und zwecks Überdruckabsicherung gegen die Federkraft geöffnet werden kann. Wenigstens eine weitere Druckregelklappe ist zur Abdichtung des Überdruckbehälters bei Druckabfall vorgesehen. Diese Druckregelklappe ist so ausgelegt, das sie gegen eine Federkraft schließt.

Eine solche Anordnung ist verhältnismäßig aufwendig, da bei verhältnismäßig großen Überdruckbehältern die Druckregelklappen beziehungsweise die Druckregelventile entsprechende Dimensionen aufweisen.

Die DE 44 29 401 A1 beschreibt einen druckmittelbetriebenen Stellantrieb. Dieser weist einen pneumatischen Antrieb auf, der über eine Zuluftleitung mit einer pneumatischen Einheit verbunden ist und über die pneumatische Einheit entgegen einer Federkraft in eine gewünschte Stellung verfahrbar ist. Die pneumatische Einheit wiederrum weist eine Hauptstufe in Form eines 3/2-Wegeventils auf. Ferner weist die pneumatische Einheit eine Vorsteuerstufe auf, mittels der eine mittels einer Feder vorgespannte Prallplatte verstellbar ist. Die Vorsteuerstufe ist über einen Ansteuerkanal mit der Hauptstufe gekoppelt, wobei die Hauptstufe mittels der Vorsteuerstufe steuerbar ist. Die Vorsteuerstufe empfängt von einer Elektronik Steuersignale, wobei die Steuersignale über ein Relais von der Elektronik an die Vorsteuerstufe übertragen werden. Bei einem Stromausfall schaltet das Relais auf, sodass keine Steuersignale von der Elektronik an die pneumatische Einheit übertragen werden, woraufhin mittels der Feder der pneumatische Antrieb in eine gewünschte Stellung, eine sogenannte Fail-Safe-Stellung verbracht wird.

Der Erfindung liegt daher die Aufgabe zugrunde, ein System zur Regelung des Drucks an einem Überdruckbehälter mit Inertgasatmosphäre bereitzustellen, das gegenüber dem Stand der Technik vereinfacht ist und das insbesondere die Sicherheitsanforderungen bezüglich Störanfälligkeit erfüllt.

Darüber hinaus soll das System ausfallsicher besonders einfach regelbar sein, um in dem Überdruckbehälter den Überdruck in entsprechenden Grenzen einstellen zu können.

Die Aufgabe wird gelöst mit einem System gemäß, Anspruch 1 und mit der Verwendung eines solchen Systems gemäß Anspruch 9. Vorteilhafte Ausgestaltungen des Systems ergeben sich aus den Unteransprüchen. Ein Gesichtspunkt der Erfindung betrifft ein System zur Regelung des Drucks an einem Überdruckbehälter mit Inertgasatmosphäre, umfassend ein

Behälterdruckregelventil, eine Steuereinrichtung zur Steuerung des Behälterdruckregelventils, wobei das Behälterdruckregelventil bei Unterdruck innerhalb des Behälters selbsttätig schließend ausgebildet ist, eine von der Steuereinrichtung ansteuerbare Stelleinrichtung zur Betätigung des Behälterdruckregelventils gegen eine Schließkraft, die das selbsttätige Schließen des Behälterdruckregelventils bewirkt, wobei die Stelleinrichtung pneumatisch betätigbar ist, eine an die Stelleinrichtung angeschlossene Betriebsdruckversorgungsleitung, ein Betätigungsdruckregelventil zur Betätigung der Stelleinrichtung sowie Mittel zur Druckentlastung der Stelleinrichtung bei Ausfall einer elektrischen Versorgungsspannung der Steuereinrichtung.

Eine solche Konfiguration des Systems zur Regelung des Drucks an einem Überdruckbehälter erlaubt es, sowohl das sichere Öffnen des Behälterdruckregelventils bei Druckanstieg als auch das sichere Schließen des Behälterdruckregelventils zu bewirken, wobei das System gemäß der Erfindung insbesondere den Vorzug hat, dass nur ein einziges Behälterdruckregelventil erforderlich ist.

Dieses Behälterdruckregelventil kann als verhältnismäßig große "Druckregelklappe" ausgebildet sein, die beispielsweise mittels einer Feder in der Schließrichtung vorgespannt ist.

Die Stelleinrichtung kann beispielsweise über ein Druckluftnetz mit einer Druckluftquelle mit Druckluft beaufschlagt werden.

Hierzu ist die Stelleinrichtung an eine Betriebsdruckversorgungsleitung des Druckluftnetzes angeschlossen.

Als Mittel zur Druckentlastung der Stelleinrichtung kann beispielsweise ein elektrisch steuerbares Entlüftungsventil vorgesehen sein, welches in ersten Schaltstellung stromlos offen ist und in der geöffneten ersten Schaltstellung eine pneumatische Entlastung der Stelleinrichtung bewirkt, so dass bei Stromausfall die Stelleinrichtung unmittelbar drucklos geschaltet wird und sich das Behälterdruckregelventil selbsttätig in die geschlossene Stellung bewegt.

Erfindungsgemäß ist vorgesehen, dass das Entlüftungsventil in einer pneumatischen Steuerleitung des Betätigungsdruckregelventils angeordnet ist, wobei das Entlüftungsventil in einer zweiten Schaltstellung eine Belastung der Steuerleitung mit einem Steuerdruck bewirkt.

Erfindungsgemäß ist vorgesehen, die Entlüftung des Betätigungsdruckregelventils über die Steuerleitung des Betätigungsdruckregelventils vorzunehmen.

Bei einer bevorzugten Variante des Systems gemäß der Erfindung kann vorgesehen sein, dass das Betätigungsdruckregelventil über ein Pilotventil ansteuerbar ist. Das Pilotventil wirkt zweckmäßigerweise auf einen Steuereingang des Betätigungsdruckregelventils ein.

Besonders zweckmäßig ist es, wenn das Pilotventil und das Entlüftungssystem in der pneumatischen Steuerleitung in Reihe geschaltet sind.

In einer zweiten Schaltstellung des Entlüftungsventils ist vorgesehen, dass das Pilotventil das Betätigungsdruckregelventil ansteuern kann, beziehungsweise den auf den Steuereingang des Betätigungsdruckregelventils einwirkenden Steuerdruck durchschaltet.

Die pneumatische Steuerleitung und die Betriebsdruckversorgungsleitung können beispielsweise parallel geschaltet sein, wobei das Betätigungsdruckregelventil je nach Ansteuerung eine Betätigung der pneumatischen Stelleinrichtung gegen die Schließkraft bewirkt.

Besonders zweckmäßig ist es, wenn das Betätigungsdruckregelventil als Druckverstärker ausgebildet ist.

Vorzugsweise ist die Steuereinrichtung, die den Steuerdruck für das Betätigungsdruckregelventil vorgibt, in der pneumatischen Steuerleitung des Betätigungsdruckregelventils angeordnet, wobei das Pilotventil in einer ersten Schaltstellung die Steuereinrichtung überbrückt und wobei vorzugsweise in einer zweiten betätigten Schaltstellung über die Steuereinrichtung der von dieser vorgegebene Steuerdruck an einem Ausgang des Pilotventils anliegt. Befindet sich das Entlüftungsventil ebenfalls in der zweiten betätigten Schaltstellung, so liegt der Steuerdruck an dem Betätigungsdruckregelventil beziehungsweise an dessen Steuereingang an.

Zweckmäßigerweise ist das Entlüftungsventil als Magnetventil ausgebildet, das im bestromtem Zustand die pneumatische Steuerleitung mit dem Betätigungsdruckregelventil verbindet und das in stromlosem Zustand einen Entlüftungspfad freigibt, so dass die Stelleinrichtung pneumatisch entlastet ist. Bei Stromausfall kann auf diese Art und Weise sicher gestellt werden, dass die Stelleinrichtung entlastet wird, so dass jedenfalls eine Aufrechterhaltung der Inertgasatmosphäre innerhalb des Überdruckbehälters gewährleistet ist.

Das Pilotventil kann ebenfalls als Magnetventil ausgebildet sein, das stromlos die pneumatische Steuerleitung mit dem Betätigungsdruckregelventil verbindet. Da das Pilotventil und das Entlüftungsventil in Reihe geschaltet sind, bewirkt ein Stromausfall, dass das Entlüftungsventil die pneumatische Steuerleitung verschließt und einen Entlüftungspfad des Betätigungsdruckregelventils öffnet.

Bei einer weiteren vorteilhaften Ausgestaltung des Systems gemäß der Erfindung ist vorgesehen, dass dieses wenigstens einen Druckluftzwischenspeicher zwischen einer Druckluftquelle und der Betriebsdruckversorgungsleitung umfasst, so dass sichergestellt ist, dass auch bei Nichtverfügbarkeit des Druckluftnetzes eine sichere Betätigung des Behälterdruckregelventils möglich ist.

Vorzugsweise ist als Überdruckbehälter ein Wirbelschichttrockner für Kohle, insbesondere für Braunkohle oder ein Röhrentrockner für Kohle, insbesondere für Braunkohle vorgesehen.

Die Erfindung wird nachstehend anhand eines in der Zeichnung dargestellten Ausführungsbeispiels erläutert. Die Zeichnung zeigt eine schematische Darstellung des Behälterdruckregelventils innerhalb eines pneumatischen Schaltbildes.

Der Überdruckbehälter ist in dem Schaltbild nicht dargestellt.

Das Behälterdruckregelventil 1 umfasst einen Ventilkörper 2, der über ein Schließgestänge 3 und über eine auf das Schließgestänge 3 einwirkende Druckfeder 4 im Ventilsitz gehalten wird. Das Schließgestänge 3 ist entgegen der Federkraft und Druckfeder 4 über eine pneumatische Stelleinrichtung 5 betätigbar. Die pneumatische Stelleinrichtung 5 ist mit einem Betätigungsdruckregelventil 6 in Wirkverbindung, wobei das Betätigungsdruckregelventil 6 als Druckverstärker ausgebildet ist. Das Betätigungsdruckregelventil 6 ist über eine Betriebsdruckversorgungsleitung 7 an ein Druckluftnetz 8 angeschlossen.

Das Betätigungsdruckregelventil 6 umfasst weiterhin einen Steuereingang, an den eine pneumatische Steuerleitung 9 angeschlossen ist. Die pneumatische Steuerleitung 9 ist pneumatisch parallel zu der Betriebsdruckversorgungsleitung 7 verlegt, wobei in der pneumatischen Steuerleitung 9 ein Pilotventil 10 und ein Entlüftungsventil 11 in Reihe angeordnet sind. Der Druck in der pneumatischen Steuerleitung wird über eine Steuereinrichtung 12, die als Druckregeleinheit ausgebildet ist, vorgegeben. Die Steuereinrichtung 12 ist parallel zu einer Abzweigung 13 der Betriebsdruckversorgungsleitung 7 geschaltet.

Das Schaltbild zeigt das Pilotventil 10 stromlos offen, wohingegen das Entlüftungsventil 11 ebenfalls in der stromlosen Stellung gezeigt ist, diese Stellung ist die Entlüftungsstellung des Entlüftungsventils 11, in welcher das Betätigungsdruckregelventil 6 entlüftet wird. In dieser Schaltstellung wird die Stelleinrichtung 5 nicht betätigt beziehungsweise ist die Stelleinrichtung 5 entlastet.

Das Pilotventil 10 ist als drei/zwei-Wegeventil ausgebildet, ebenso wie das Entlüftungsventil 11 als drei/zwei-Wegeventil ausgebildet ist.

Bei bestromtem Zustand des Pilotventils 10 liegt der von der Steuereinrichtung 12 vorgegebene Steuerdruck an einem Ausgang des Pilotventils 10 auf der pneumatischen Steuerleitung 9 an. Befindet sich das Entlüftungsventils 11 ebenfalls in der zweiten Schaltstellung (nicht dargestellter bestromter Zustand) liegt der Steuerdruck der pneumatischen Steuerleitung 9 an einem nicht näher bezeichneten Steuereingang des Betätigungsdruckregelventils 6 an. Der von dem Betätigungsdruckregelventil 6 abgegebene verstärkte Steuerimpuls, der auf die pneumatische Stelleinrichtung 5 einwirkt, ist proportional zu dem Differenzdruck zwischen der pneumatischen Steuerleitung 9 und der Betriebsdruckversorgungsleitung 7. In diesem Fall (Regelbetrieb) erfolgt eine maximale Druckverstärkung über das Betätigungsdruckregelventil 6, wenn der Differenzdruck zwischen der pneumatischen Steuerleitung 9 und Betriebsdruckversorgungsleitung 7 null ist. Über die Steuereinrichtung 12 lässt sich somit die Stellung des Behälterdruckregelventils 1 gegen die Schließkraft der Druckfeder 4 zwischen 0 % (geschlossen) und 100 % (volle Öffnung) regeln. Mit der beschriebenen Verschaltung lassen sich insgesamt drei Betriebsfälle realisieren. Bei Stromausfall (Fall I) befindet sich das Entlüftungsventil 11 in der gezeigten Stellung, in der eine Entlüftung des Betätigungsdruckregelventils 6 über die pneumatische Steuerleitung 9 erfolgt, wodurch ein selbsttätiges Schließen des Behälters über die Druckfeder 4 erfolgt.

Im Regelbetrieb (Fall II) ist das Pilotventil 10 angesteuert und befindet sich in der zweiten nicht gezeigten Schaltstellung. Das Entlüftungsventil 11 ist ebenfalls bestromt und angesteuert und befindet sich ebenfalls in der zweiten, nicht dargestellten Schaltstellung. Über die Steuereinrichtung 12 wird der Steuerdruck in der pneumatischen Steuerleitung 9 vorgegeben. Der Steuerdruck der pneumatischen Steuerleitung 9 liegt sowohl an einem Eingang des Pilotventils 10 als auch an dem Ausgang des Pilotventils 10 an. Weiterhin liegt der Steuerdruck an einem Eingang des Entlüftungsventils 11 und an dem Ausgang des Entlüftungsventils 11 an. Der Differenzdruck zwischen der pneumatischen Steuerleitung 9 und der Betriebsdruckversorgungsleitung 7 gibt die Schaltstellung der pneumatischen Stelleinrichtung 5 vor.

Ein weiterer Fall (Fall III) beschreibt das schnellstmögliche Öffnen des Behälters im Überdruckfall. In diesem Fall wird beispielsweise über einen Drucksensor in dem Überdruckbehälter das Pilotventil 10 stromlos geschaltet, das heißt in die erste, gezeigte Schaltstellung bewegt, in der die Steuereinrichtung 12 überbrückt ist. Am Eingang des Pilotventils 10 liegt der volle Betriebsdruck an, der in der Abzweigung 13 der Betriebsdruckversorgungsleitung 7 vorherrscht. Dieser volle Betriebsdruck liegt auch an dem Eingang des Entlüftungsventils 11 an. Das Entlüftungsventil 11 bleibt bestromt und befindet sich in diesem Fall in der zweiten Schaltstellung, so dass der volle Betriebsdruck auch an dem Steuereingang des Betätigungsdruckregelventils anliegt. Damit erfolgt die volle Druckverstärkung über das Betätigungsdruckregelventil, so dass die pneumatische Stelleinrichtung 5 den Ventilkörper 2 gegen die Schließkraft der Druckfeder 4 schnellstmöglichst in die voll geöffnete Stellung verfährt. Dieser Fall beschreibt ein Notöffnen bei plötzlichem Überdruck innerhalb des Überdruckbehälters.

Bei der gezeigten Verschaltung der pneumatischen Steuerleitung 9 und der Betriebsdruckversorgungsleitung 7 kann beispielsweise in der Betriebsdruckversorgungsleitung 7 sowohl als auch in der pneumatischen Steuerleitung 9 ein Betriebsdruck von 6 bar anlegen. Dieser Druck wird zur Betätigung des Behälterdruckregelventils 1 gegen die Schließkraft der Druckfeder 4 mittels des Betätigungsdruckregelventils 6 verstärkt. Bei Stromausfall würden das Pilotventil 10 sowohl als auch das Entlüftungsventil 11 die in dem Schaltbild dargestellte Stellung einnehmen, in welcher das Betätigungsdruckregelventil 6 druckentlastet beziehungsweise entlüftet wird und wobei die Stelleinrichtung 5 dann drucklos ist, was ein Schließen des Betätigungsdruckregelventils 6 mittels der Druckfeder 4 bewirkt.

### Bezugszeichenliste

- 1: Behälterdruckregelventil
- 2: Ventilkörper
- 3: Schließgestänge
- 4: Druckfeder
- 5: pneumatische Stelleinrichtung
- 6: Betätigungsdruckregelventil
- 7: Betriebsdruckversorgungsleitung
- 8: Druckluftnetz
- 9: pneumatische Steuerleitung
- 10: Pilotventil
- 11: Entlüftungsventil
- 12: Steuereinrichtung
- 13: Abzweigung

## Patentansprüche

1. System zur Regelung des Drucks an einem Überdruckbehälter mit Inertgasatmosphäre, umfassend ein Behälterdruckregelventil (1), eine Steuereinrichtung (12) zur Steuerung des Behälterdruckregelventils (1), wobei das Behälterdruckregelventil (1) bei Unterdruck innerhalb des Behälters selbsttätig schließend ausgebildet ist, eine von der Steuereinrichtung (12) ansteuerbare Stelleinrichtung (5) zur Betätigung des Behälterdruckregelventils (1) gegen eine Schließkraft, die das selbsttätige Schließen des Behälterdruckregelventils (1) bewirkt, wobei die Stelleinrichtung (5) pneumatisch betätigbar ist, eine an die Stelleinrichtung (5) angeschlossene Betriebsdruckversorgungsleitung (7), ein Betätigungsdruckregelventil (6) zur Betätigung der Stelleinrichtung (5) sowie Mittel zur Druckentlastung der Stelleinrichtung (5) bei Ausfall einer elektrischen Versorgungsspannung der Steuereinrichtung (12), wobei als Mittel zur Druckentlastung der Stelleinrichtung (5) ein elektrisch steuerbares Entlüftungsventil (11) vorgesehen ist, welches in einer ersten Schaltstellung stromlos offen ist und in der geöffneten Stellung eine pneumatische Entlastung der Stelleinrichtung (5) bewirkt, **dadurch gekennzeichnet, dass** das Entlüftungsventil (11) in einer pneumatischen Steuerleitung (9) des Betätigungsdruckregelventils (6) angeordnet ist und das Entlüftungsventil (11) in einer zweiten Schaltstellung eine Belastung der Steuerleitung (9) mit einem Steuerdruck bewirkt, der an einem Steuereingang des Betätigungsdruckregelventils (6) anliegt.

2. System nach Anspruch 1, **dadurch gekennzeichnet, dass** das Betätigungsdruckregelventil (6) über ein Pilotventil (10) ansteuerbar ist.

3. System nach Anspruch 2, **dadurch gekennzeichnet, dass** das Pilotventil (10) und das Entlüftungsventil (11) in der pneumatischen Steuerleitung (9) in Reihe geschaltet sind.

4. System nach einem der Ansprüche 1 bis 3, **dadurch gekennzeichnet, dass** das Betätigungsdruckregelventil (6) als Druckverstärker ausgebildet ist.

5. System nach einem der Ansprüche 1 bis 4, **dadurch gekennzeichnet, dass** die Steuereinrichtung (12) in der pneumatischen Steuerleitung (9) des Betätigungsdruckregelventils (6) angeordnet ist und dass das Pilotventil (10) in einer ersten Schaltstellung die Steuereinrichtung (12) überbrückt.

6. System nach einem der Ansprüche 1 bis 5, **dadurch gekennzeichnet, dass** das Entlüftungsventil (11) als Magnetventil ausgebildet ist, das bestromt die pneumatische Steuerleitung (9) mit dem Betätigungsdruckregelventil (6)verbindet und das stromlos einen Entlüftungspfad freigibt, so dass die Stelleinrichtung (5) pneumatisch entlastet ist.

7. System nach einem der Ansprüche 2 bis 6, **dadurch gekennzeichnet, dass** das Pilotventil (10) als Magnetventil ausgebildet ist, das stromlos die pneumatische Steuerleitung (9) unter Überbrückung der Steuereinrichtung (12) mit dem Betätigungsdruckregelventil (6) verbindet.

8. System nach einem der Ansprüche 1 bis 7, **dadurch gekennzeichnet, dass** wenigstens ein Druckluftzwischenspeicher vorgesehen ist, der zwischen einer Druckluftquelle und der Betriebsdruckversorgungsleitung (7) angeordnet ist.

9. Verwendung eines Systems nach einem der Ansprüche 1 bis 8, mit einem Überdruckbehälter, wobei als Überdruckbehälter ein Wirbelschichttrockner für Kohle, vorzugsweise für Braunkohle oder ein Röhrentrockner für Kohle, vorzugsweise für Braunkohle vorgesehen ist.

## Claims

1. A system for regulating the pressure on an overpressure container with an inert gas atmosphere, comprising a container pressure regulating valve (1), a control device (12) for controlling the container pressure regulating valve (1), the container pressure regulating valve (1) being designed to close automatically when there is negative pressure inside the container; an adjusting device (5) that is controllable by the control device (12) for actuating the container pressure regulating valve (1) against a closing force that causes the automatic closing of the container pressure regulating valve (1), the adjusting device (5) being pneumatically actuated; an operating pressure supply line (7) that is connected to the adjusting device (5); an actuating pressure regulating valve (6) for actuating the actuating device (5) as well as means for relieving pressure of the actuating device (5) in the event of an electrical supply voltage failure of the control device (12), an electrically controllable vent valve (11) being provided as a means for relieving pressure of the actuating device (5) that is normally open in a first switching position and, when in the open position, brings about a pneumatic relieving of the actuating device (5), **characterized in that** the vent valve (11) is on a pneumatic control line (9) of the actuating pressure control valve (6), and **in that** the vent valve (11), when in a second switching position, causes the control line (9) to be loaded with a control pressure that is applied to a control input of the actuating pressure regulating valve (6).

2. The system according to claim 1, **characterized in that** the actuating pressure regulating valve (6) is controllable via a pilot valve (10).

3. The system according to claim 2, **characterized in that** the pilot valve (10) and the vent valve (11) are connected in series on the pneumatic control line (9).

4. The system according to any of claims 1 to 3, **characterized in that** the actuating pressure regulating valve (6) is embodied as a pressure booster.

5. The system according to any of claims 1 to 4, **characterized in that** the control device (12) is arranged on the pneumatic control line (9) of the actuating pressure regulating valve (6), and **in that** the pilot valve (10) bridges the control device (12) in a first switching position.

6. The system according to any of claims 1 to 5, **characterized in that** the vent valve (11) is embodied as a solenoid valve which, when energized, connects the pneumatic control line (9) to the actuating pressure regulating valve (6) and which, when de-energized, opens a vent path, so that the actuating device (5) is pneumatically relieved.

7. The system according to any of claims 2 to 6, **characterized in that** the pilot valve (10) is embodied as a solenoid valve which, when de-energized, connects the pneumatic control line (9) to the actuating pressure regulating valve (6) while bridging the control device (12).

8. The system according to any of claims 1 to 7, **characterized in that** at least one intermediate compressed air reservoir is provided that is arranged between a compressed air source and the operating pressure supply line (7).

9. A use of a system according to any of claims 1 to 8, comprising an overpressure container, wherein a fluidized-bed dryer for coal, preferably for brown coal, or a tube dryer for coal, preferably for brown coal, is provided as the overpressure container.

## Revendications

1. Système de régulation de la pression sur un contenant de surpression comprenant une atmosphère de gaz inerte, le système comprenant une soupape de régulation de pression de contenant (1), un dispositif de commande (12) servant à commander la soupape de régulation de pression de contenant (1), la soupape de régulation de pression de contenant (1) étant réalisée avec une action de fermeture autonome lors d'une sous-pression à l'intérieur du contenant, un dispositif de réglage (5) pouvant être commandé par le dispositif de commande (12) et servant à actionner la soupape de régulation de pression de contenant (1) à l'encontre d'une force de fermeture, qui provoque la fermeture autonome de la soupape de régulation de pression de contenant (1), le dispositif de réglage (5) pouvant être actionné de manière pneumatique, un conduit d'alimentation en pression de fonctionnement (7) raccordé au dispositif de réglage (5), une soupape de régulation de pression d'actionnement (6) servant à actionner le dispositif de réglage (5) ainsi que des moyens de décharge de pression du dispositif de réglage (5) en cas de coupure d'une tension d'alimentation électrique du dispositif de commande (12), une soupape d'aération (11) pouvant être commandée de manière électrique étant prévue comme moyen de décharge de pression du dispositif de réglage (5), laquelle soupape d'aération est ouverte dans une première position de commutation sans courant et qui, dans la position ouverte, provoque une décharge pneumatique du dispositif de réglage (5), **caractérisé en ce que** la soupape d'aération (11) est disposée dans un conduit de commande pneumatique (9) de la soupape de régulation de pression d'actionnement (6) et **en ce que** la soupape d'aération (11), dans une seconde position de commutation, provoque une charge du conduit de commande (9) grâce à une pression de commande qui est appliquée à une entrée de commande de la soupape de régulation de pression d'actionnement (6).

2. Système selon la revendication 1, **caractérisé en ce que** la soupape de régulation de pression d'actionnement (6) peut être commandée par l'intermédiaire d'une soupape pilote (10).

3. Système selon la revendication 2, **caractérisé en ce que** la soupape pilote (10) et la soupape d'aération (11) sont commutées en série dans le conduit de commande pneumatique (9).

4. Système selon l'une des revendications 1 à 3, **caractérisé en ce que** la soupape de régulation de pression d'actionnement (6) est réalisée sous la forme d'un amplificateur de pression.

5. Système selon l'une des revendications 1 à 4, **caractérisé en ce que** le dispositif de commande (12) est disposé dans le conduit de commande pneumatique (9) de la soupape de régulation de pression d'actionnement (6) et **en ce que** la soupape pilote (10), dans une première position de commutation, ponte le dispositif de commande (12).

6. Système selon l'une des revendications 1 à 5, **caractérisé en ce que** la soupape d'aération (11) est réalisée sous la forme d'une soupape magnétique qui, lorsqu'elle est alimentée, relie le conduit de commande pneumatique (9) à la soupape de régulation de pression d'actionnement (6) et qui, lorsqu'elle est sans courant, libère une voie d'aération, de sorte que le dispositif de réglage (5) soit déchargé de manière pneumatique.

7. Système selon l'une des revendications 2 à 6, **caractérisé en ce que** la soupape pilote (10) est réalisée sous la forme d'une soupape magnétique qui relie sans courant le conduit de commande pneumatique (9) à la soupape de régulation de pression d'actionnement (6), en pontant le dispositif de commande (12).

8. Système selon l'une des revendications 1 à 7, **caractérisé en ce qu'**au moins un dispositif de stockage intermédiaire d'air comprimé est prévu, lequel dispositif de stockage intermédiaire d'air comprimé est disposé entre une source d'air comprimé et le conduit d'alimentation en pression de fonctionnement (7).

9. Utilisation d'un système selon l'une des revendications 1 à 8, comprenant un contenant de surpression, un séchoir à lit fluidisé pour charbon, de préférence pour lignite, ou un séchoir tubulaire pour charbon, de préférence pour lignite, est prévu comme contenant de surpression.
